# FASCICULE DE BREVET EUROPEEN

(11) **EP 2 851 132 B1**
(45) Date de publication et mention de la délivrance du brevet: **15.11.2017**
(21) Numéro de dépôt: 14183325.1
(22) Date de dépôt: 03.09.2014
(51) Int. Cl.: B05B 11/00, D06F 75/18, D06F 75/22

(54) **Pompe manuelle pour appareil éléctroménager notamment un appareil de repassage**
Handpumpe für ein Elektrohaushaltsgerät, insbesondere für ein Bügelgerät
Manual pump for an electrical appliance, in particular for an ironing appliance

(30) Priorité: 18.09.2013 FR 1302164
(43) Date de publication de la demande: 25.03.2015
(73) Titulaire: Rowenta Werke GmbH, 64711 Erbach (DE)
(72) Inventeur: Hahn, Matthias, 60599 Frankfurt (DE)
(74) Mandataire: Bourrières, Patrice

(56) Documents cités:
- EP-A1- 0 484 002
- EP-A1- 0 589 262
- EP-A1- 2 216 099
- FR-A- 1 446 967
- FR-A- 1 518 540

## Description

La présente invention concerne une pompe manuelle pour un appareil électroménager, notamment un appareil de repassage, et se rapporte plus particulièrement à une pompe manuelle comprenant un bouton d'actionnement mobile entre une position de repos, vers laquelle il est ramené par des moyens de rappel, et une position enfoncée vers laquelle il est amené en appuyant sur le bouton.

Il est connu, de la demande de brevet GB 1 430 359, un fer à repasser comprenant un dispositif pour la pulvérisation d'un spray d'eau comportant une pompe manuelle comprenant un bouton d'actionnement mobile entre une position de repos, vers laquelle il est ramené par un ressort de rappel, et une position enfoncée vers laquelle il est amené en appuyant sur le bouton. Le fer à repasser comporte également un dispositif pour l'émission d'un surplus de vapeur comprenant une pompe de construction similaire actionnée par un second bouton.

De telles pompes manuelles présentent l'avantage d'être simples et économiques à réaliser ce qui permet de proposer un fer à repasser équipé d'un dispositif de pulvérisation et d'un dispositif pour l'émission d'un surplus de vapeur à coût réduit. Pour offrir une bonne ergonomie d'utilisation, les boutons d'actionnement de ces pompes sont généralement disposés dans l'environnement de la poignée, soit au niveau de l'extrémité supérieure avant de la poignée pour être actionnés facilement avec le pouce, soit sous la poignée pour être actionnés avec l'index telle une gâchette.

Cependant, de tels boutons d'actionnement présentent l'inconvénient d'être très exposés de sorte qu'ils peuvent être heurtés involontairement lorsque le fer est manipulé pendant une séance de repassage. Or, un actionnement, même partiel de ces boutons, provoque l'envoi de liquide par la pompe. Lorsque la pompe est associée à une buse de pulvérisation, cela provoque l'émission d'une goutte d'eau par la buse du dispositif de pulvérisation qui peut venir tacher le linge.

Il est également connu, du brevet FR 1 446 967, un fer à repasser comprenant un dispositif pour la pulvérisation d'un spray d'eau comportant une pompe manuelle comprenant un bouton d'actionnement mobile entre une position de repos, vers laquelle il est ramené par un ressort de rappel, et une position enfoncée vers laquelle il est amené en appuyant sur le bouton. Dans ce document, le bouton d'actionnement peut être déplacé de la position de repos vers une position de verrouillage dans laquelle l'actionnement de la pompe est rendu impossible. Toutefois, un tel dispositif présente l'inconvénient de nécessité une manipulation supplémentaire de l'utilisateur pour le verrouillage et le déverrouillage du bouton, ce qui rend son utilisation peu ergonomique.

Une pompe manuelle selon la préambule de la revendication 1 est connue du document EP2851132.

L'invention qui suit vise à pallier aux inconvénients mentionnés ci-dessus. A cet effet, l'invention se rapporte à une pompe manuelle selon la revendication 1. On obtient ainsi des moyens de freinage agissant essentiellement lorsque le piston se trouve en position de repos et permettant de créer un point dur dans l'actionnement du bouton afin d'éviter tout actionnement involontaire de la pompe.

Selon une autre caractéristique de l'invention, l'élément de blocage est constitué par un anneau élastique, l'anneau étant immobilisé selon l'axe longitudinal du piston par des moyens de maintien.

Selon une autre caractéristique de l'invention, la chambre de pompage comporte un orifice pour le passage de la tige du piston et les moyens de maintien sont constitués par des griffes de maintien disposées en bordure de l'orifice.

Selon une autre caractéristique de l'invention, les moyens de rappel du piston sont constitués par un ressort et l'élément de blocage est constitué par une partie du ressort qui présente une forme adaptée pour venir s'engager dans la gorge lorsque le piston occupe la position de repos.

Selon une autre caractéristique de l'invention, le ressort est un ressort à spires hélicoïdales qui comporte une extrémité repliée venant s'engager dans la gorge lorsque le piston occupe la position de repos.

L'invention concerne également un appareil de repassage comportant une buse de pulvérisation pour l'émission d'un spray d'eau alimentée par une pompe manuelle selon l'invention.

Selon une autre caractéristique de l'invention, l'appareil comporte un fer à repasser comprenant une semelle de repassage surmontée d'un boitier munie d'une poignée de préhension, la buse de pulvérisation étant disposée sur la face avant du fer à repasser.

Selon une autre caractéristique de l'invention, le bouton d'actionnement de la pompe est disposé à proximité de l'extrémité avant de la poignée du fer à repasser, sur le sommet de la poignée pour être actionnée avec le pouce ou sous la poignée pour être actionné avec l'index telle une gâchette.

On comprendra mieux les buts, aspects et avantages de la présente invention, d'après la description donnée ci-après de plusieurs modes particuliers de réalisation de l'invention présentés à titre d'exemples non limitatifs, en se référant aux dessins annexés dans lesquels :
- la figure 1 est une vue en perspective d'une partie de la face avant d'un fer à repasser selon un mode particulier de réalisation de l'invention ;
- la figure 2 est une vue en perspective du dispositif de pompage équipant le fer à repasser de la figure 1 ;
- la figure 3 est une vue en perspective du corps du dispositif de pompage de la figure 2 ;
- Les figures 4A et 4B sont des vues en coupe du dispositif de pompage selon la ligne IV-IV de la figure 2 lorsque le piston est respectivement en position de repos et en position enfoncée.
- les figures 5A et 5B sont des vues en perspectives du piston équipant la pompe associée à la buse de pulvérisation lorsque le piston est respectivement en position de repos et en position enfoncée ;
- La figure 6 est une vue en perspective d'un piston équipé d'un ressort de rappel selon un second mode de réalisation de l'invention ;
- La figure 7 est une vue en perspective du ressort équipant le piston de la figure 6 ;
- La figure 8 est une vue en coupe de la pompe équipée du piston de la figure 6.

Seuls les éléments nécessaires à la compréhension de l'invention ont été représentés. Pour faciliter la lecture des dessins les mêmes éléments portent les mêmes références d'une figure à l'autre.

La figure 1 représente une partie de la face avant d'un fer à repasser à vapeur comportant classiquement une semelle de repassage surmontée d'un corps chauffant comprenant une chambre de vaporisation, et d'un boitier muni d'une poignée de préhension, non représentés sur les figures.

Conformément à cette figure, la face avant comporte une buse 1 de pulvérisation reliée à un dispositif de pompage comprenant deux pompes manuelles 2, 3 actionnées respectivement par un bouton 20, 30 disposé à une extrémité supérieure avant de la poignée du fer à repasser, la face avant comportant également une trappe 4 permettant le remplissage d'un réservoir intégré dans le boitier du fer à repasser, non représentés sur les figures.

Comme on peut le voir sur la figure 2, les pompes 2, 3 comportent chacune une chambre de pompage 21, 31 cylindrique recevant un piston 23, 33, représenté en pointillés sur cette figure, les deux chambres de pompage 21, 31 étant ménagées dans un même corps 10, en étant disposées côte à côte, et comprenant une extrémité supérieure ouverte fermée par un couvercle 11.

Le couvercle 11 comporte, dans le prolongement de chaque chambre de pompage 21, 31, un orifice 12,13 permettant le passage d'une tige 22, 32 comportant une extrémité inférieure solidaire du piston 23, 33 et une extrémité supérieure solidaire d'une tête 22A, 32A sur laquelle le bouton 20, 30 vient prendre appui, la tête 22A, 32A comportant une face inférieure soumise à la poussée d'un ressort de rappel 24, 34 interposé entre la tête 22A, 32A et le couvercle 11.

Les pistons 23, 33 ainsi réalisés sont mobiles en translation entre une position de repos, illustrée sur la figure 2, vers laquelle ils sont ramenés par le ressort de rappel 24, 34 et une position enfoncée, vers laquelle ils sont amenés lorsque l'utilisateur appui respectivement sur le bouton 20 et le bouton 30.

De manière connue en soi, les boutons 20, 30 accompagnent les pistons 23, 33 dans leur déplacement et sont, à cet effet, avantageusement montés mobiles en translation dans l'axe des pistons ou portés par des leviers de commande montés pivotant autour d'un axe excentré, les boutons 20, 30 étant mobiles entre une position de repos vers laquelle ils sont ramenés par le ressort de rappel 24, 34 et une position enfoncée correspondant à la position enfoncée des pistons 23, 33.

Chaque chambre de pompage 21, 31 comporte un fond muni d'un conduit d'admission 25, 35 plongeant dans le réservoir du fer pour venir y puiser de l'eau, l'une des chambres de pompage 21 comprenant un conduit d'échappement 26 relié par un tuyau à la buse de pulvérisation 1 pour permettre la diffusion d'un spray d'eau lorsque le bouton 20 est actionné, l'autre chambre de pompage 31 comprenant un conduit d'échappement 36 débouchant dans une chambre de survapeur, non représentée sur les figures, pour y produire un surplus de vapeur lorsque le bouton 30 est actionné.

Dans l'exemple particulier de réalisation illustré sur les figures, la pompe 2 reliée à la buse de pulvérisation 1 se différencie de le pompe 1 reliée à la chambre de survapeur en ce qu'elle comporte des moyens de freinage assurant le maintien du piston 23 dans la position de repos, ces moyens de freinage étant avantageusement constitués par un anneau 27 qui vient s'engager élastiquement dans une gorge 28 annulaire ménagée sur la tige 22.

Conformément à la figure 3, l'anneau 27 présente la forme d'un anneau élastique qui est disposé à la sortie de l'orifice 12 et qui est rendu solidaire du corps 10 en étant maintenu, selon l'axe longitudinal de déplacement de la tige 22, par des griffes de maintien 29 disposées sur le couvercle 11 en bordure de l'orifice, les griffes de maintien 29 définissant un logement annulaire dans lequel l'anneau 27 peut se déformer radialement à la tige 22 tout en étant immobilisé selon la direction longitudinale de la tige 22.

Le fonctionnement de la pompe 2 ainsi réalisée va maintenant être décrit.

Conformément à la figure 4A, lorsque le bouton 20 et le piston 23 sont ramenés par le ressort de rappel 24 dans la position de repos, le piston 23 se déplace vers le sommet de la chambre de pompage de sorte que l'eau du réservoir est aspirée par le conduit d'admission 25 dans la chambre de pompage 21. Dans cette position de repos, la gorge 28 présente sur la tige 22 se trouve en regard de l'anneau 27 de sorte que l'anneau 27 est engagé dans la gorge 28, ainsi que cela est également représenté sur la figure 5A.

Il s'ensuit une immobilisation de la tige 22 dans la position de repos par l'anneau 27 et la nécessité pour l'utilisateur d'exercer un effort supplémentaire sur le bouton 20 afin de parvenir au déplacement du piston 23, cet effort supplémentaire étant défini par la force nécessaire pour déformer élastiquement l'anneau 27 afin qu'il s'ouvre suffisamment pour sortir de la gorge 28 et glisser le long de la tige 22.

Lorsque la pression exercée sur le bouton 20 est suffisante pour parvenir à la déformation de l'anneau 27, le piston 23 peut coulisser vers le bas, ainsi que cela est représenté sur la figure 4B, et l'anneau 27 glisse le long de la tige 22, ainsi que cela est représenté sur la figure 5B, en ne générant qu'un très faible effort de blocage correspondant aux efforts de frottements de l'anneau 27 sur la tige 22.

Lors de ce déplacement du piston 23 vers le bas, l'eau de la chambre de pompage 21 est repoussée au travers du conduit d'échappement 26 par un orifice de sortie 26A ménagé à proximité du fond de la chambre de pompage 21, puis est pulvérisée par la buse 1, le conduit d'admission 25 comportant un clapet à bille 25A empêchant le renvoi de l'eau vers le réservoir.

Lorsque l'utilisateur relâche le bouton 20, le bouton 20 et le piston 23 sont ramenés vers leur position de repos par le ressort de rappel 24, puis sont de nouveau immobilisés dans cette position par l'engagement de l'anneau 27 dans la gorge 28.

On obtient ainsi une pompe dans laquelle le déplacement du piston 23 comporte un point dur lorsque le piston 23 occupe la position de repos de sorte que le bouton 20 de la pompe 2 est plus difficile à actionner lorsqu'il occupe la position de repos que lorsqu'il a quitté se position de repos.

Une telle caractéristique présente l'avantage d'éviter un actionnement involontaire de la pompe, notamment lorsqu'une faible pression est exercée sur la pompe lors de la manipulation du fer à repasser, et d'éviter ainsi que des gouttes d'eau ne s'écoulent par la buse de pulvérisation et ne viennent tacher le linge.

Les figures 6 à 8 illustrent une variante de réalisation dans laquelle le piston 23 est équipé d'un ressort de rappel 124 qui assure à la fois la fonction de rappel du piston 23 vers la position de repos et le freinage du piston 23 dans la position de repos, une telle variante de réalisation présentant l'avantage de permettre l'obtention d'un résultat équivalent sans faire appel à un anneau élastique indépendant.

Conformément à ces figures, dans cette variante de réalisation le ressort de rappel 124 présente la forme d'un ressort hélicoïdal comportant une extrémité inférieure 127 recourbée vers l'intérieur de sorte que cette extrémité inférieure 127 vient s'engager à l'intérieur de la gorge 28 de la tige 22 lorsque le piston 23 occupe la position de repos, ainsi que cela est illustré sur la figure 6, l'extrémité supérieure du ressort 124 étant fixé à une coupelle 122A solidaire de la tige 22.

Le fonctionnement d'une pompe 102 ainsi réalisée, représentée sur la figure 8, est semblable au fonctionnement décrit pour le premier mode de réalisation, l'extrémité inférieure 127 recourbée du ressort de rappel 124 jouant le rôle de l'anneau élastique en venant s'engager dans la gorge 28 lorsque le piston 23 occupe la position de repos et en sortant de la gorge 28 pour coulisser le long de la tige 22 lorsqu'une pression suffisamment importante est exercée sur le bouton 20. L'extrémité inférieure 127 recourbée génère donc un effort de freinage lorsque le piston 23 est en position de repos, ce qui crée un point dur dans l'actionnement de la pompe 102, évitant ainsi tout actionnement involontaire de la pompe 102.

Bien entendu, l'invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention défini par la portée des revendications ci-après. Ainsi, dans une variante de réalisation non représentée, les moyens de freinage pourront également équiper la pompe servant à générer un surplus de vapeur pour éviter toute émission intempestive de vapeur.

Ainsi dans une variante de réalisation, l'élément de commande de la pompe pourra être disposé sous la poignée du fer à repasser afin d'être actionné au moyen de l'index de la main, telle une gâchette.

## Revendications

1. Pompe (2; 102) manuelle pour appareil électroménager, notamment un appareil de repassage, comprenant un bouton (20) d'actionnement mobile entre une position de repos, vers laquelle il est ramené par des moyens de rappel (24 ; 124), et une position enfoncée vers laquelle il est amené en appuyant sur le bouton (20) pour produire l'effet de pompage, ladite pompe (2 ; 102) comportant des moyens de freinage (27, 28 ; 127) générant un effort s'opposant au déplacement du bouton (20) vers la position enfoncée lorsque ledit bouton (20) occupe la position de repos, lesdits moyens de freinage (27, 28 ; 127) étant adaptés pour que l'effort nécessaire au déplacement du bouton (20) vers la position enfoncée soit plus important lorsque le bouton (20) se trouve en position de repos que lorsqu'il a quitté ladite position de repos, la pompe comportant un corps (10) comprenant une chambre de pompage (21) recevant un piston (23) solidaire d'une tige (22), **caractérisée en ce que** les moyens de freinage (27, 28 ; 127) agissent sur la tige (22) du piston (23) et sont constitués par un élément de blocage (27; 127) qui vient s'engager élastiquement dans une gorge (28) ménagée sur la tige (22) lorsque le piston (23) occupe la position de repos.

2. Pompe (2) manuelle selon la revendication 1, **caractérisée en ce que** ledit élément de blocage est constitué par un anneau (27) élastique, ledit anneau (27) étant immobilisé selon l'axe longitudinal du piston (23) par des moyens de maintien (29).

3. Pompe (2) manuelle selon la revendication 2, **caractérisée en ce que** la chambre de pompage (21) comporte un orifice (12) pour le passage de la tige (22) du piston, et **en ce que** les moyens de maintien sont constitués par des griffes de maintien (29) disposées en bordure de l'orifice (22).

4. Pompe (102) manuelle selon la revendication 1, **caractérisée en ce que** les moyens de rappel du piston sont constitués par un ressort (124) et **en ce que** l'élément de blocage (127) est constitué par une partie (127) du ressort (124) qui présente une forme adaptée pour venir s'engager dans la gorge (28) lorsque le piston (23) occupe la position de repos.

5. Pompe (102) manuelle selon la revendication 4, **caractérisée en ce que** le ressort (124) est un ressort à spires hélicoïdales et **en ce que** le ressort (124) comporte une extrémité (127) repliée venant s'engager dans la gorge (28) lorsque le piston (23) occupe la position de repos.

6. Appareil de repassage comportant une buse (1) de pulvérisation pour l'émission d'un spray d'eau alimentée par une pompe (2 ; 102) manuelle selon l'une quelconque des revendications 1 à 5.

7. Appareil de repassage selon la revendication 6, **caractérisé en ce qu'**il comporte un fer à repasser comprenant une semelle de repassage surmontée d'un boitier munie d'une poignée de préhension et **en ce que** ladite buse (1) de pulvérisation est disposée sur la face avant du fer à repasser.

8. Appareil de repassage selon la revendication 7, **caractérisé en ce que** ledit bouton (20) est disposé à proximité de l'extrémité avant de la poignée du fer à repasser, sur le sommet de la poignée pour être actionné avec le pouce, ou sous la poignée pour être actionné avec l'index, telle une gâchette.

## Patentansprüche

1. Manuelle Pumpe (2; 102) für ein Elektrogerät, insbesondere eine Bügelvorrichtung, umfassend einen Knopf (20) zur mobilen Betätigung zwischen einer Ruheposition, zu der er durch Rückstellmittel (24; 124) zurückgeführt wird, und einer eingedrückten Position, in welche er durch Drücken auf den Knopf (20) gebracht wird, um einen Pumpeffekt hervorzurufen, wobei die Pumpe (2; 102) Bremsmittel (27, 28; 127) umfasst, um eine Kraft zu erzeugen, die sich einer Verschiebung des Knopfes (20) zu der eingedrückten Position entgegenstellen, wenn der Knopf (20) sich in der Ruheposition befindet, wobei die Bremsmittel (27, 28; 127) angepasst sind, so dass die notwendige Kraft zur Verschiebung des Knopfes (20) in die eingedrückte Position größer ist, wenn der Knopf (20) sich in der Ruheposition befindet, als wenn er die Ruheposition verlassen hat, wobei die Pumpe einen Körper (10) umfasst, die eine Pumpkammer (21) umfasst, die einen mit einer Stange (22) fest verbundenen Kolben (23) aufnimmt, **dadurch gekennzeichnet, dass** die Bremsmittel (27, 28; 127) auf die Stange (22) des Kolbens (23) wirken und durch ein Sperrelement (27; 127) gebildet sind, die elastisch mit einer Ausnehmung (28) in Eingriff kommen, die auf der Stange (22) angeordnet ist, wenn der Kolben (23) die Ruheposition einnimmt.

2. Manuelle Pumpe (2) nach Anspruch 1, **dadurch gekennzeichnet, dass** das Sperrelement durch einen elastischen Ring (27) gebildet ist, wobei der Ring (27) entlang der Längsachse des Kolbens (23) durch Haltemittel (29) blockiert ist.

3. Manuelle Pumpe (2) nach Anspruch 2, **dadurch gekennzeichnet, dass** die Pumpkammer (21) eine Öffnung (12) für die Durchführung der Stange (22) des Kolbens umfasst, und dadurch, dass die Haltemittel durch Haltekrallen (29) gebildet sind, die am Rand der Öffnung (22) angeordnet sind.

4. Manuelle Pumpe (102) nach Anspruch 1, **dadurch gekennzeichnet, dass** die Rückstellmittel des Kolbens durch eine Feder (124) gebildet sind, und dadurch, dass das Sperrelement (127) durch einen Teil (127) der Feder (124) gebildet ist, die eine Form aufweist, die angepasst ist, um mit der Ausnehmung (28) in Eingriff zu kommen, wenn der Kolben (23) eine Ruheposition einnimmt.

5. Manuelle Pumpe (102) nach Anspruch 4, **dadurch gekennzeichnet, dass** die Feder (124) eine Feder mit Spiralwindungen ist, und dadurch, dass die Feder (124) eine zurückgebogene Extremität (127) umfasst, die in Eingriff mit der Ausnehmung (28) kommt, wenn der Kolben (23) in der Ruheposition ist.

6. Bügelvorrichtung, umfassend eine Sprühdüse (1) zur Ausgabe eines Wassersprühstoßes, der durch eine manuelle Pumpe (2; 102) nach einem der Ansprüche 1 bis 5 gespeist ist.

7. Bügelvorrichtung nach Anspruch 6, **dadurch gekennzeichnet, dass** sie ein Bügeleisen umfasst, das eine Bügelplatte umfasst, die auf einem mit einem Handgriff versehenen Gehäuse montiert ist, und dadurch, dass die Sprühdüse (1) auf einer Seite vor dem Bügeleisen angeordnet ist.

8. Bügelvorrichtung nach Anspruch 7, **dadurch gekennzeichnet, dass** der Knopf (20) in der Nähe der Extremität vor dem Handgriff des Bügeleisens auf der Kuppe des Handgriffs, um mit dem Daumen betätigt zu werden, oder unterhalb des Handgriffs wie ein Abzug angeordnet ist, um mit dem Zeigefinger betätigt zu werden.

## Claims

1. Manual pump (2; 102) for an electrical appliance, in particular an ironing appliance, comprising a mobile operation button (20) between a rest position, towards which it is returned by recall means (24; 124), and a sunken position, towards which it is returned by pressing the button (20) to produce the pumping effect, said pump (2; 102) comprising stopping means (27, 28; 127) generating a force opposing the movement of the button (20) towards the sunken position when said button (20) occupies the rest position, said stopping means (27, 28; 127) being adapted so that the force necessary to move the button (20) towards the sunken position is more significant when the button (20) is located in a rest position than when it has left said rest position, the pump comprising a body (10) comprising a pumping chamber (21) holding a piston (23) connected to a rod (22), **characterised in that** the stopping means (27, 28; 127) act on the rod (22) of the piston (23) and are constituted by a blocking element (27; 127) which is inserted elastically into a throat (28) made on the rod (22) when the piston (23) occupies the rest position.

2. Manual pump (2) according to claim 1, **characterised in that** said blocking element is constituted by an elastic ring (27), said ring (27) being immobilised according to the longitudinal axis of the piston (23) by the holding means (29).

3. Manual pump (2) according to claim 2, **characterised in that** the pumping chamber (21) comprises an orifice (12) for the passage of the rod (22) from the piston, and **in that** the holding means are constituted by holding claws (29) arranged at the edge of the orifice (22).

4. Manual pump (102) according to claim 1, **characterised in that** the piston recall means are constituted by a spring (124) and **in that** the blocking element (127) is constituted by a section (127) of the spring (124) which has an adapted shape to be inserted into the throat (28) when the piston (23) occupies the rest position.

5. Manual pump (102) according to claim 4, **characterised in that** the spring (124) is a helical coil spring and **in that** the spring (124) comprises a folded end (127) being inserted into the throat (28) when the piston (23) occupies the rest position.

6. Ironing appliance comprising a spray nozzle (1) to release water spray supplied by a manual pump (2; 102) according to any one of the claims 1 to 5.

7. Ironing appliance according to claim 6, **characterised in that** it comprises an iron comprising an ironing soleplate mounted on a case fitted with a gripping handle and **in that** said spray nozzle (1) is arranged on the front face of the iron.

8. Ironing appliance according to claim 7, **characterised in that** said button (20) is arranged close to the front end of the iron's handle, on the top of the handle to be operated with the thumb, or under the handle to be operated with the index finger, such as a trigger.
